# EUROPÄISCHE PATENTSCHRIFT

(11) **EP 0 601 296 B1**
(45) Veröffentlichungstag und Bekanntmachung des Hinweises auf die Patenterteilung: **15.05.1996**
(21) Anmeldenummer: 93115885.1
(22) Anmeldetag: 01.10.1993
(51) Int. Cl.: A47B 49/00

(54) **Beschlag für einen Eckschrank**
Mounting for corner cupboard
Montage pour armoire de coin

(30) Priorität: 10.12.1992 DE 4241612
(43) Veröffentlichungstag der Anmeldung: 15.06.1994
(73) Patentinhaber: Hetal-Werke Franz Hettich GmbH & Co., D-72275 Alpirsbach (DE)
(72) Erfinder: Schmid, Günter, D-72250 Freudenstadt (DE); Haberer, Willibald, D-72275 Alpirsbach (DE); Hettich, Volker, D-72275 Alpirsbach (DE)
(74) Vertreter: Reimold, Otto, Dipl.-Phys.Dr.

(56) Entgegenhaltungen:
- EP-A- 0 447 846
- EP-A- 0 451 737
- EP-A- 0 459 189
- DE-A- 4 026 197

## Beschreibung

Die Erfindung betrifft einen Beschlag für einen Eckschrank, insbesondere Kücheneckschrank, der ein Schrankgehäuse mit einer über Eck verlaufenden Schranköffnung und ein im Schrankgehäuse angeordnetes Karussell mit einer ortsfest drehbar gelagerten Drehsäule, mindestens einem Fachboden und einem der Schranköffnung zugeordneten Frontelement aufweist, wobei das Frontelement zwischen einer die Schranköffnung verschließenden Schließstellung und einer nach innen zur Drehsäule hin parallel versetzten, ein Verdrehen des Karussells gestattenden Drehbereitschaftsstellung hin und her bewegbar ist, indem an zwei mit Höhenabstand zueinander angeordneten Stellen jeweils eine untere bzw. eine obere Führungseinrichtung angeordnet ist, die jeweils eine am Frontelement sitzende Trageinheit und eine fest mit der Drehsäule verbundene, die Trageinheit verschiebbar geführt haltende Halteeinheit aufweisen (siehe die Druckschrift DE-A-4 026 197).

Bei einem aus dem DE-GM 90 14 366 bekannten Beschlag werden die beiden Führungseinrichtungen jeweils von einem vom Frontelement abstehenden Rohr als Trageinheit und einem von der Drehsäule abstehenden Rohr als Halteeinheit gebildet, wobei die beiden Rohre teleskopartig ineinander geführt sind.

Dies ergibt jedoch nur eine ungenaue Führung des Frontelements, so daß es beim Verschieben beispielsweise zu Verkantungen oder zu einem unsauberen Verschließen der Schranköffnung kommen kann.

Der vorliegenden Erfindung liegt die Aufgabe zugrunde, einen Beschlag mit den eingangs genannten Merkmalen zu schaffen, mit dessen Hilfe das Frontelement sicher und stabil geführt wird und dabei seine einmal einjustierte Lage stets unverändert beibehält. Dies soll mit möglichst einfachen Mitteln erreicht werden. Ausserdem sollen die Herstellungskosten möglichst niedrig sein.

Diese Aufgabe wird erfindungsgemäß dadurch gelöst, daß die Halteeinheit der unteren Führungseinrichtung und die Halteeinheit der oberen Führungseinrichtung über eine ortsfest drehbar an ihnen gelagerte, zur Drehsäule parallele Verbindungswelle miteinander verbunden sind, an der im Bereich jeder Führungseinrichtung ein Zahnkranz angeordnet ist, der mit einer an der zugewandten Trageinheit sitzenden, in Verschieberichtung verlaufenden Zahnleiste kämmt.

Mit Hilfe dieser Verbindungswelle werden die beiden Führungseinrichtungen miteinander gekoppelt, so daß sich oben und unten ein genauer Gleichlauf ergibt. Verschiebt man das Frontelement und mit diesem die obere und die untere Zahnleiste, treiben diese die beiden Zahnkränze an. Aufgrund der dabei auftretenden Wechselwirkungen können keine Unregelmässigkeiten auftreten, so daß eine sichere, stabile und leicht gängige Führung vorliegt. Irgend welche ungewollten Lageveränderungen des Frontelementes sind nicht möglich. Die hierfür benötigten Maßnahmen in Gestalt der Verbindungswelle und der Zahnleisten sind verhältnismäßig einfacher Natur und somit auch billig in der Fertigung.

Ein Ausführungsbeispiel der Erfindung sowie zweckmäßige Ausgestaltungen und Weiterbildungen werden nun anhand der Zeichnung im einzelnen erläutert. Es zeigen:
- Fig. 1: die schematische Schrägansicht eines Kücheneckschrankes, wobei die Deckplatte abgehoben und die Rückwand weggelassen ist,
- Fig. 2: den Vertikalschnitt eines den Beschlag enthaltenden Kücheneckschranks gemäß der Schnittlinie II-II in Fig. 3, wobei vom Schrank nur der Boden angedeutet und ansonsten das Karussell dargestellt ist, bei dem die Fachböden lediglich strichpunktiert angedeutet sind und das obere Drehsäulenende sowie das Frontelement fehlen,
- Fig. 3: die Anordnung nach Fig. 2 im Horizontalschnitt gemäß der Schnittlinie III-III mit strichpunktiert angedeutetem Frontelement, wobei der untere Fachboden weggelassen ist, so daß die untere Führungseinrichtung sichtbar ist,
- Fig. 4: die Anordnung nach Fig. 3 in gleicher Darstellungsweise (auf eine erneute Wiedergabe der verdeckten Einzelteile, die in Fig. 3 gestrichelt wiedergegeben sind, wurde verzichtet), wobei das Frontelement aus der Schließstellung der Fig. 3 in die Drehbereitschaftsstellung verschoben worden ist,
- Fig. 5: ein Seitenbereich der oberen Führungseinrichtung in den Fig. 3 und 4 entsprechender Draufsicht, wobei an dieser Stelle des Beschlages ein Bewegungsbremsglied angeordnet ist, dessen Bremskraft der Bewegung des Frontelements in die Schließstellung entgegengerichtet ist,
- Fig. 6: das höhenverstellbare Befestigen des Frontelements in Schrägansicht in Teildarstellung, wobei das Frontelement in noch nicht eingehängten Zustand dargestellt ist, und
- Fig. 7: das Frontelement und die beiden angrenzenden Schrankseitenwände im Horizontalschnitt, wobei am Frontelement Zentrierstücke angeordnet sind, die das Frontelement beim Eintreffen in die Schließstellung in der Schranköffnung zentrieren.

Ein Kücheneckschrank 1 einer Einbauküche weist ein Schrankgehäuse mit zwei Seitenwänden 2,3 auf, die rechtwinkelig zueinander gerichtet sind und mit ihren vorderen Stirnseiten eine Schranköffnung 6 begrenzen. Beim Einbau in die Einbauküche kann an jede Seitenwand 2,3 ein weiteres Küchenelement anschließen, so daß sich eine L-förmige Eckanordnung ergibt. Die bereits erwähnte Schranköffnung 6 verläuft über Eck, wobei die Winkelhalbierende des Ecks durch die Mitte der Schranköffnung 6 geht. Das Schrankgehäuse weist ferner einen Schrankboden 8, eine Deckplatte 9 und eine nicht dargestellte Rückwand auf. Zur oberseitigen Halterung der Rückwand ist im Bereich der Schrankoberseite ein hinten kreisförmig umlaufendes Flacheisenband 10 od.dgl. vorhanden, das von einem von Stäben gebildeten Haltekreuz 11 gehalten wird. Der Verlauf des Flacheisenbandes 10 entspricht dem des Umfangs des Schrankbodens 8, so daß an diesen beiden Teilen die eine entsprechende Wölbung aufweisende Rückwand angebracht werden kann. Die Deckplatte 9 schließlich wird auf das Haltekreuz 11 und die Seitenwände 2,3 aufgesetzt.

Der Schrankboden 8 und die Deckplatte 9 weisen im Bereich der Schranköffnung 6 einen beim Ausführungsbeispiel rechteckigen Ausschnitt 12 bzw. 13 auf, dessen Endkanten, beispielsweise die Endkanten 14,15 des Ausschnitts 13, in Draufsicht von oben gesehen im wesentlichen an den Stellen der vorderen Stirnseiten 4,5 der Seitenwände 2,3 angeordnet sind.

In diesem Schrankgehäuse ist ein Karussell 16 angeordnet, das eine ortsfest drehbar gelagerte Drehsäule 17 besitzt. Dabei kann die Drehsäule 17 beispielsweise auf einen vom Schrankboden 8 hochstehenden Drehlagerbolzen 18 aufgesteckt sein. An der Oberseite kann eine entsprechende Drehlagerung vorhanden sein. Dabei kann das Haltekreuz 11 auf die Drehsäule 17 aufgesetzt sein.

Das Karussell 16 weist ferner einen unteren Fachboden 19 und einen oberen Fachboden 20 auf (prinzipiell könnte auch nur ein Fachboden vorhanden sein, ebenso wie man mehr als zwei Fachböden unterbringen könnte), die drehfest an der Drehsäule 17 sitzen und in der Zeichnung der Übersichtlichkeit wegen nur gestrichelt angedeutet sind. Des weiteren gehört zu dem Karussell 16 noch ein Frontelement 21, das der Schranköffnung 6 zugeordnet ist. Dieses Frontelement 21 besteht beim Ausführungsbeispiel aus zwei starr miteinander verbundenen, rechtwinkelig zueinander angeordneten Frontplatten 22,23. Das so gebildete Inneneck entspricht den Ausschnitten 12,13 des Schrankbodens 8 und der Deckplatte 9.

Das Frontelement 21 und die Ausschnitte 12,13 könnten jedoch auch eine von der dargestellten Rechteckgestalt abweichende Form besitzen. Es könnte sich beispielsweise um eine sich linear über die Schranköffnung 6 gehende Gestalt oder um eine abgerundet eingebauchte Gestalt handeln.

Das Frontelement 21 ist ebenfalls drehfest mit der Drehsäule 17 verbunden. Die Fachböden 19,20 weisen an der Stelle des Frontelements 21 einen an dessen Kontur angepaßten Ausschnitt auf, der jedoch mit Bezug auf die Ausschnitte 12,13 etwas nach innen versetzt ist, so daß das Frontelement 21 aus seiner die Schranköffnung 6 verschließenden Schließstellung (Fig. 1,2,3 und 7) in eine nach innen zur Drehsäule 17 hin parallel versetzte Drehbereitschaftsstellung (Fig. 4) verschoben werden kann.

In der Schließstellung überdeckt das Frontelement 21 die vorderen Stirnseiten 4,5 der Schrankseitenwände 2,3. Daher läßt sich in dieser Stellung des Frontelements 21 das Karussell 16 nicht verdrehen. Ein solches Verdrehen wird erst dann möglich, wenn das Frontelement 21 zur Drehsäule 17 hin verschoben wird, so daß das Frontelement 21 von den Seitenwand-Stirnseiten 4,5 freikommt und sich an den Innenseiten der Seitenwände vorbeidrehen kann.

Die radiale Bewegbarkeit des Frontelements 21 zwischen der Schließstellung und der Drehbereitschaftsstellung wird mittels eines Eckschrankbeschlags erreicht, der eine untere Führungseinrichtung 24 und eine obere Führungseinrichtung 25 enthält, die an zwei mit Höhenabstand zueinander liegenden Stellen angeordnet sind. Dabei sind die beiden Führungseinrichtung 24,25 im wesentlichen gleich aufgebaut, weshalb im folgenden für die entsprechenden Teile der beiden Führungseinrichtungen die gleichen Bezugsziffern unter Hinzufügen eines "a" bei der oberen Führungseinrichtung verwendet werden.

Jede Führungseinrichtung 24,25 weist eine am Frontelement 21 sitzende Trageinheit 26; 26a und eine fest mit der Drehsäule 17 verbundene, die Trageinheit 26; 26a verschiebbar geführt haltende Halteeinheit 27; 27a auf. Dabei sind die Halteeinheit 27 der unteren Führungseinrichtung 24 und die Halteeinheit 27a der oberen Führungseinrichtung 25 über eine ortsfest drehbar an den beiden Halteeinheiten gelagerte, zur Drehsäule 17 parallele Verbindungswelle 28 miteinander verbunden, an der im Bereich jeder Führungseinrichtung ein Zahnkranz 29 bzw. 30 angeordnet ist, der mit einer an der zugewandten Trageinheit 26; 26a sitzenden, in Verschieberichtung (parallel zur Winkelhalbierenden 7) verlaufenden Zahnleiste 31;31a kämmt. Verschiebt man das Frontelement 21 und mit diesem die mit ihm verbundenen Trageinheiten 26; 26a in der genannten Richtung, bewegen sich die Zahnleisten 31;31a an den beiden Zahnkränzen 29,30 der Verbindungswelle 28 vorbei, so daß die Verbindungswelle 28 an beiden Wellenenden zu einer Drehbewegung angetrieben wird. Auf diese Weise führen die beiden das Frontelement 21 tragenden Trageinheiten 26; 26a eine gekoppelte und somit genau gleiche Verschiebebewegung aus.

Die Verbindungswelle 28 ist zweckmäßigerweise zwischen der Drehsäule 17 und dem Frontelement 21 angeordnet. Dabei befindet sie sich auf der durch die Drehsäule 17 gehenden Eckschrank-Winkelhalbierenden 7.

Bei der bevorzugten Ausführungsform ist die jeweilige Trageinheit 26;26a hängend an der Unterseite der zugeordneten Halteeinheit 27; 27a angeordnet. Dies gibt beispielsweise die Möglichkeit, die fest mit der Drehsäule verbundenen Halteeinheiten 27;27a als Unterlage für die Fachböden 19,20 zu benutzen.

Die Befestigung der Halteeinheit an der Drehsäule 17 kann beispielsweise durch Schweißen (untere Halteeinheit 27) oder durch Verschrauben mit dem Radialflansch 32 einer von oben her auf die Drehsäule 17 aufgesetzten und an dieser beispielsweise mittels einer Klemmschraube festgelegten Ringhülse 33 erfolgen (obere Halteeinheit 27a).

Zur Stabilität der Verschiebeführung trägt ferner bei, daß die Halteeinheit 27;27a beiderseits der Drehsäule 17 und der Verbindungswelle 28 jeweils ein sich in Verschieberichtung erstreckendes Führungsglied 34,35; 34a,35a und die Trageinheit 26;26a zwei den Führungsgliedern zugeordnete und mit diesen in Führungseingriff stehende Führungselemente 36, 37;36a,37a aufweist, so daß innerhalb jeder Führungseinrichtung 24,25 sozusagen eine zweigleisige Führung stattfindet.

Die ineinandergreifenden Führungsglieder und Führungselemente weisen leistenartige Längsgestalt auf, wobei sie beim Ausführungsbeispiel einen U-förmigen Querschnitt besitzen. Dabei sind bei jedem Führungsglied/Führungselement-Paar die Querstege des Führungsgliedes und des Führungselementes voneinander abgewandt, so daß die beiden Teile mit ihren Schenkeln ineinander bzw. übereinander greifen. Die einander benachbarten Schenkel des jeweiligen Führungsgliedes und des zugehörigen Führungselementes sind über in Fig. 2 gestrichelt angedeutete Kugellager 38;38a aneinander gelagert. Dabei sind die aneinander gelagerten Schenkel der Führungsglieder und Führungselemente in Richtung voneinander weg gewölbt, so daß sie die Kugellager etwas umgreifen und die jeweils zugehörige Trageinheit hängend gehalten wird.

Die Halteeinheit 27; 27a enthält einen an der Drehsäule 17 sitzenden Grundkörper 39;39a, an dessen Unterseite die schienenartigen Führungsglieder 34,35;34a,35a befestigt sind. Hierzu dienen von oben her eingeschraubte Schrauben 40. Die Trageinheit 26;26a besitzt ebenfalls einen Grundkörper 41; 41a, an dessen Oberseite die schienenförmigen Führungselemente 36,37;36a,37a befestigt sind. Dies erfolgt beim Ausführungsbeispiel mit Hilfe von unten her eingeschraubten Schrauben 42.

Damit die Führungselemente 36,37;36a,37a der Trageinheit 26;26a beim Verschieben des Frontelementes 21 sich beiderseits der Drehsäule 17 und der Verbindungswelle 28 vorbei bewegen können, weist die Trageinheit 26;26a bzw. deren Grundkörper 41;41a zwischen den beiden Führungselementen eine von der Drehsäule 17 und der Verbindungswelle 28 durchgriffene Ausnehmung 43;43a auf, die in Verschieberichtung so lang ist, daß das Frontelement 21 zwischen der Schließstellung und der Drehbereitschaftsstellung hin und her bewegt werden kann.

Der Grundkörper 39;39a der Halteeinheit 27;27a und/oder der Grundkörper 41;41a der Trageinheit 26;26a, beim zweckmäßigen Ausführungsbeispiel beide, werden von einem plattenartigen Metallblechteil gebildet. Wie bereits erwähnt, sind an der der jeweils anderen Einheit zugewandten Seite des betreffenden Metallblechteils die Führungsglieder bzw. die Führungselemente angeordnet. Bei den Metallblechteilen 39;39a, 41,41a handelt es sich um Stanzteile, die in die entsprechende Gestalt, beim Ausführungsbeispiel sind sie im wesentlichen rechteckig, geschnitten sind und an den benötigten Stellen Abbiegungen, Auswölbungen od.dgl. aufweisen, worauf noch zurückgekommen werden wird.

Das plattenartige Metallblechteil 41;41a der Trageinheit 26;26a weist einen sich in Verschieberichtung erstreckenden Längsschlitz als von der Drehsäule 17 und der Verbindungswelle 28 durchgriffene Ausnehmung 43;43a auf.

Das plattenartige Metallblechteil 39;39a der Halteeinheit 27; 27a ist an den Stellen der Drehsäule 17 und der Verbindungswelle 28 gelocht, so daß es auf die Drehsäule 17 aufgesteckt und an dieser befestigt werden kann und sich die Verbindungswelle 28 drehbar lagern läßt.

Die Verbindungswelle 28 trägt an ihren beiden Enden jeweils ein Drehlagerteil 44 bzw. 45 und unterhalb des Drehlagerteils den betreffenden Zahnkranz 29 bzw. 30. Dabei ist der Zahnkranzdurchmesser kleiner oder gleich dem Durchmesser des Drehlagerteils. Ferner ist in diesem Zusammenhang vorgesehen, daß bei beiden Führungseinrichtungen 24, 25 die Halteeinheit 27;27a ein im Durchmesser dem Drehlagerteil 44 bzw. 45 entsprechendes und dieses aufnehmende Drehlagerloch 46;46a aufweist, das beim Ausführungsbeispiel an dem den Grundkörper bildenden Metallblechteil 27; 27a ausgebildet ist und zur drehbaren Lagerung des jeweiligen Drehlagerteils und somit der Verbindungswelle 28 dient. An ihrem oberen Ende trägt die Verbindungswelle 28 oberhalb des Drehlagerteils 45 noch einen radial vorstehenden Anschlagvorsprung 47, der auf dem Halteteil 27a aufliegt. Der Anschlagvorsprung 47 kann von einem laufenden Ringbund gebildet werden.

Auf diese Weise ergibt sich eine sehr einfache Steckmontage der Verbindungswelle 28, die mit ihrem unteren Zahnkranz 29 voran von oben her durch die Drehlagerlöcher 46a und 46 eingesteckt wird und dabei auch die Ausnehmungen 43a und 43 durchsetzt.

Im eingesteckten Zustand liegt der Anschlagvorsprung 47 auf dem Halteteil 27a, so daß für die Montage kein weiterer Handgriff als das Einstecken erforderlich ist.

Der untere Zahnkranz 29 und das untere Drehlagerteil 44 werden von einem einstückigen Kunststoffkörper mit - sieht man von der Verzahnung ab - zylindrischer Gestalt gebildet. Gleiches gilt für den oberen Zahnkranz 30 und das obere Drehlagerteil 45, wobei an diesen einstückigen Kunststoffkörper noch der Anschlagvorsprung 47 angeformt ist. Diese beiden Kunststoffkörper bilden zusammen mit einem sie verbindenden Wellenstab die Verbindungswelle 28.

Wie bereits erwähnt, sind die Drehlagerlöcher 46;46a an dem plattenförmigen Metallblechteil 41;41a der jeweiligen Halteeinheit 27,;27a ausgebildet.

Insbesondere aus Fig. 2 ist ferner ersichtlich, daß die mit dem Zahnkranz 29 bzw. 30 kämmende Zahnleiste 31 bzw. 31a an der der Halteeinheit 27 bzw. 27a abgewandten Seite der Trageinheit 26 bzw. 26a angeordnet ist, beim zweckmäßigen Ausführungsbeispiel also an der Unterseite des plattenartigen Metallblechteils 41 bzw. 41a. Dabei erstreckt sich die Zahnreihe der jeweiligen Zahnleiste einem der Ränder des die Ausnehmung 43, 43a bildenden Längsschlitzes entlang. Dabei ist die Zahnleiste 31;31a in Verschieberichtung verstellbar angeordnet, so daß die beiden Zahnleisten in ihrer Längslage genau an die Drehlage des jeweiligen Zahnkranzes 29 bzw. 29a angepaßt werden kann.

Die beiden Zahnkränze 29;29a können ja mit einem zwischen ihnen vorhandenen Winkelunterschied auf der Verbindungswelle 28 montiert sein. Dieser Winkelunterschied läßt sich durch die Zahnleistenverstellung ausgleichen. Ferner läßt sich durch Verstellen der einen oder anderen Zahnleiste die vertikale Ausrichtung des Frontelements 21 verändern.

Die Verstellung der Zahnleisten kann, wie aus Fig. 3 hervorgeht, mittels eines Exzenters erfolgen. Die in Fig. 3 eingezeichnete Zahnleiste 31 sitzt an einem Zahnleistenkörper 48, der über Befestigungsschrauben mit dem Grundkörper 41;41a der jeweiligen Trageinheit 26;26a verschraubt ist. Dabei durchgreifen die Befestigungsschrauben 49 jeweils ein in Verschieberichtung verlaufendes Langloch im Grundkörper 41;41a. Ferner ist an dem Zahnleistenkörper 48 ein Verstellbolzen 50 verdrehbar gelagert, der einen Exzenter 51 trägt, der sich mit seinem Umfang in einer zugehörigen Ausnehmung des Grundkörpers 41;41a der Trageinheit abstützt. Bei gelockerten Befestigungsschrauben 49 läßt sich durch Verdrehen des Verstellbolzens 50 somit die Lage der jeweiligen Zahnleiste verstellen.

Bei beiden Führungseinrichtungen 24, 25 ist die Trageinheit 26; 26a bzw. deren Grundkörper 41;41a an ihrer Vorderseite so geformt, daß hier eine dem Frontelement 21 entsprechende Kontur 52, beim Ausführungsbeispiel also eine einen rechten Winkel bildende Kontur, vorhanden ist. Das Frontelement 21 ist dabei so an den Trageinheiten 26;26a befestigt, daß es in den die Kontur 52 ergebenden Ausschnitt eingreift.

Beim überführen des Frontelements 21 aus der Schließstellung in die Drehbereitschaftsstellung bewegt sich das Frontelement 21 auf die Halteeinheiten 27;27a zu. Auch hier ist nun vorgesehen, daß bei beiden Führungseinrichtungen 24,25 die Halteeinheit 27; 27a an ihrer dem Frontelement 21 zugewandten Vorderseite eine dem Frontelement entsprechende Kontur 53 aufweist, wobei die so gestaltete Vorderseite der Halteeinheit 27;27a bzw. von deren Grundkörper 39;39a einen Anschlag für das Frontelement 21 in der Drehbereitschaftsstellung bildet. Dies geht anschaulich aus einem Vergleich der Figuren 3 und 4 hervor.

Eine besonders zweckmäßige Ausgestaltung des Beschlags ist dadurch gekennzeichnet, daß bei beiden Führungseinrichtungen 24,25 die Trageinheit 26;26a nach hinten unten geneigt verschiebbar an der Halteeinheit 27;27a geführt ist, so daß das Frontelement 21 bei seinem Bewegen in die Drehbereitschaftsstellung abgesenkt wird. Auf diese Weise kann das Frontelement 21 so hoch sein, daß es in der Schließstellung im Schrankinneren oben vorhandene Teile wie insbesondere das Haltekreuz 11 überragt. Beim Einschieben des Frontelementes in die Drehbereitschaftsstellung taucht das Frontelement 21 dann unter diese Teile.

Um den für die geneigte Führung erforderliche Neigung der Führungsglieder 34,35; 34a,35a bei im wesentlichen horizontal verlaufendem Grundkörper 39;39a der Halteeinheit 27;27a zu erhalten, weist der plattenartige Grundkörper 39;39a an den Befestigungsstellen der Führungsglieder (Schrauben 40) entsprechende Abbiegungen, Auswölbungen od.dgl. nach unten gerichtete Halterungspartien auf, wobei jedem Führungsglied eine vordere Halterungspartie 54 und eine hintere Halterungspartie 55 zugeordnet ist, wobei letztere weiter nach unten hin vorsteht.

Im Falle der die entsprechend geneigten Führungselemente 36,37; 36a,37a tragenden Trageinheit 26;26a ist beim Ausführungsbeispiel das den Grundkörper 41;41a bildende Metallblechteil teilweise horizontal und teilweise schräg zur Horizontalen, so daß wiederum einerseits die schrägen Führungselemente und andererseits die jeweilige Zahnleiste 31;31a mit horizontaler Ausrichtung angebracht werden kann. Dabei ist die Zahnleiste an einer in den Fig. 2 und 3 mit der Bezugsziffer 56 bezeichneten, horizontal ausgerichteten Partie 56 des Metallblechteils befestigt.

Die von dem Frontelement 21 und den beiden Trageinheiten 26,26a gebildete verschiebbare Einheit ist in Richtung auf die Schließstellung zu durch eine Federkraft belastet, so daß das Frontelement 21 , trifft es nach einer Drehung im Schrankgehäuse wieder in die der Schließstellung benachbarte Drehbereitschaftsstellung ein, selbsttätig in die Schließstellung überführt wird. Hierzu ist beim zweckmäßigen Ausführungsbeispiel vorgesehen, daß an der Verbindungswelle 28 eine sie im Sinne eines Bewegens des Frontelementes 21 in die Schließstellung belastetende Torsionsfeder 57 angreift. Die dargestellte Torsionsfeder 57 stützt sich einenends an der Drehsäule 17 und andererseits an dem den Zahnkranz 29,30 bildenden Kunststoffkörper ab, indem sie in dessen Stirnseite eingesteckt ist. Die Torsionsfeder 57 ist auf den Wellenstab der Verbindungswelle 28 aufgesteckt. Somit ist die Verbindungswelle 28 auf Drehung belastet, so daß sie über die Zahnleisten 31,31a die Trageinheiten 26,26a nach vorne drückt.

Diese Federbelastung dient in Zusammenhang mit einer weiteren Einrichtung ferner auch dazu, daß das Frontelement 21 beim Drehen des Karussells im Schrankgehäuse eine definierte Radialstellung einnimmt. Diese weitere Einrichtung umfaßt eine am Schrankboden 8 konzentrisch zur Drehsäule 17 festgelegte kreisrunde Scheibe 58, die an ihrer dem Frontelement 21 mit Bezug auf die Drehsäule 17 entgegengesetzten Rückseite einen in Verschieberichtung des Frontelements 21 verlaufenden, am Scheibenumfang offenen Radialschlitz 59 aufweist. Dem Radialschlitz 59 ist ein von der Trageinheit 26 der unteren Führungseinrichtung 24 nach unten hin abstehender Führungsfinger 60 zugeordnet, der in der Schließstellung des Frontelements 21 in den Radialschlitz 59 eingreift und beim Verschieben des Frontelements 21 in die Drehbereitschaftsstellung hinten aus dem Radialschlitz 59 austritt, so daß er beim nachfolgenden Verdrehen des Karussells 16 am Umfang der Scheibe 58 anliegt. Dieses Anliegen erfolgt aufgrund der Torsionsfeder 57 federbelastet. Gelang der Führungsfinger 60 wieder zur Mündung des Radialschlitzes 59, tritt er in diesen ein und das Frontelement 21 verschließt die Schranköffnung 6. Der Führungsfinger 60 trägt eine Rolle 61, so daß am Scheibenumfang praktisch keine Scheibenreibung auftritt.

Der Führungsfinger 60 sitzt an einer mit der Trageinheit 26 verschraubten Trägerplatte 62.

In diesem Zusammenhang ist an der unteren Trageinheit 26 ferner ein wie der Führungsfinger 60 nach unten hin vorstehendes Anschlagelement 63 angeordnet, das in gleicher radialer Richtung wie der Führungsfinger 60 und mit größerem Abstand zur Drehsäule 17 wie der Führungsfinger angeordnet ist und beim Ausführungsbeispiel ebenfalls von der Trägerplatte 62 getragen wird. Das Anschlagelement 63 gelangt beim Bewegen des Frontelements 21 in die Schließstellung im Bereich der Mündung des Radialschlitzes 59 an der Scheibe 58 von hinten her zur Anlage, so daß das Anschlagelement 63 die Schließstellung des Frontelements 21 bestimmt. Das Anschlagelement 63 weist zweckmäßigerweise, wie aus Fig. 3 hervorgeht, eine keilartige Gestalt auf, so daß es etwas in den Radialschlitz 59 eindringt, bis es an der Mündung festsitzt. Die Trageinheit 26 und dieser das Frontelement 21 kann sich dann nicht weiter nach vorne bewegen. Dabei ist das Anschlagelement 63 in radialer Richtung verstellbar an der Trageinheit 26 angeordnet (Befestigungsschraube 64 und Langloch 65 der Trägerplatte 62), so daß sich die Position des unteren Endes des Frontelements 21 in der Schließstellung variieren läßt.

Damit die Bewegung des Frontelements 21 aus der Drehbereitschaftsstellung in die Schließstellung aufgrund der Federkraft (Torsionsfeder 57) nicht zu schnell bzw. das Eintreffen in die Schließstellung sozusagen nicht zu hart erfolgt, ist bei mindestens einer Führungseinrichtung, beim Ausführungsbeispiel bei der oberen Führungseinrichtung 25, zwischen der Trageinheit 26a und der Halteeinheit 27a ein einsinniges, mit seiner Bremskraft der Bewegung des Frontelements 21 in die Schließstellung entgegengerichtetes Bewegungsbremsglied 66 (siehe Fig. 5) in Gestalt eines Dämpfungszylinders mit am einen Zylinderende herausstehender Kolbenstange 67 angeordnet. Beim Ausführungsbeispiel ist die Kolbenstange mit der Halteeinheit 27a und das Zylinderteil des Dämpfungszylinders mit der Trageinheit 26a verbunden. Solche Dämpfungszylinder sind an sich bekannt.

Das Frontelement 21 wird in geeigneter Weise an den Trageinheiten 26;26a befestigt, Beim Ausführungsbeispiel ist hierzu vorgesehen, daß die Trageinheiten 26,;26a an ihrer Vorderseite Einhängeausnehmungen 68 zum vertikalen Einhängen von am Frontelement 21 angeordneten Steckbolzen 69 aufweisen. Das Frontelement 21 wird also einfach von oben her mit seinen Steckbolzen 69 in die Einhängeausnehmungen 68 der Trageinheiten 26;26a eingesteckt. Dabei ist ferner vorgesehen, daß das Frontelement 21 im Bereich der Steckbolzen 69 einen vertikal hin und her schraubbaren Gewindebolzen 70 aufweisen, über den sich das Frontelement 21 auf der jeweiligen Trageinheit 26;26a abstützt. Somit läßt sich mit Hilfe der Gewindebolzen 70 das Frontelement 21 in der Höhe verstellen.

Wie bereits erwähnt, übergreift das Frontelement 21 in der Schließstellung die vorderen Stirnseiten 4,5 der Seitenwände 2,3. Damit nun das Frontelement 21 aus der Schließstellung nach innen und von innen her in die Schließstellung bewegt werden kann, sind die vorderen Stirnseiten 4,5 der Schrankseitenwände 2,3 so abgeschrägt, daß sie im Horizontalschnitt parallel zur Verschieberichtung verlaufen. An diesen abgeschrägten Stirnseiten 4,5 kann sich das Frontelement 21 vorbei bewegen, wie am anschaulichsten aus Fig. 7 hervorgeht, in der die Schließstellung mit ausgezogenen Linien und die Drehbereitschaftsstellung strichpunktiert eingezeichnet ist.

Aus Fig.7 geht des weiteren hervor, daß im Bereich jedes vertikalen Längsrandbereiches der Rückseite des Frontelementes 21 ein Zentrierstück 71 bzw. 72 angeordnet sein kann, das das Frontelement 21 beim Eintreffen in die Schließstellung in der Schranköffnung 6 zentriert und dabei mit der Stirnseite 4 bzw. 5 der zugewandten Schrank-Seitenwand zusammenwirkt. Die Zentrierstücke weisen also außen eine Anlauffläche auf, mit der sie gegen die Seitenwand-Stirnseiten 4,5 laufen. Diese Zentrierstücke 71,72 können rechtwinkelig zum jeweiligen Längsrandbereich des Frontelements 21, in Fig. 7 also in der Zeichenebene, verstellt werden.

## Patentansprüche

1. Beschlag für einen Eckschrank, insbesondere Kücheneckschrank, der ein Schrankgehäuse mit einer über Eck verlaufenden Schranköffnung (6) und ein im Schrankgehäuse angeordnetes Karussell (16) mit einer ortsfest drehbar gelagerten Drehsäule (17), mindestens einem Fachboden und einem der Schranköffnung zugeordneten Frontelement (21) aufweist, wobei das Frontelement zwischen einer die Schranköffnung verschließenden Schließstellung und einer nach innen zur Drehsäule hin parallel versetzten, ein Verdrehen des Karussells gestattenden Drehbereitschaftsstellung hin und her bewegbar ist, indem an zwei mit Höhenabstand zueinander angeordneten Stellen jeweils eine untere bzw. eine obere Führungseinrichtung (24,25) angeordnet ist, die jeweils eine am Frontelement sitzende Trageinheit (26,26a) und eine fest mit der Drehsäule verbundene, die Trageinheit verschiebbar geführt haltende Halteeinheit (27,27a) aufweisen, dadurch gekennzeichnet, daß die Halteeinheit (27) der unteren Führungseinrichtung (24) und die Halteeinheit (27a) der oberen Führungseinrichtung (25) über eine ortsfest drehbar an ihnen gelagerte, zur Drehsäule (17) parallele Verbindungswelle (28) miteinander verbunden sind, an der im Bereich jeder Führungseinrichtung ein Zahnkranz (29 bzw. 30) angeordnet ist, der mit einer an der zugewandten Trageinheit (26 bzw. 26a) sitzenden, in Verschieberichtung verlaufenden Zahnleiste (31 bzw. 31a) kämmt.

2. Beschlag nach Anspruch 1, dadurch gekennzeichnet, daß die Verbindungswelle (28) zwischen der Drehsäule (17) und dem Frontelement (21) angeordnet ist.

3. Beschlag nach Anspruch 1 oder 2, dadurch gekennzeichnet, daß die Verbindungswelle (28) auf der durch die Drehsäule (17) gehenden Eckschrank-Winkelhalbierenden (7) angeordnet ist.

4. Beschlag nach einem der Ansprüche 1 bis 3, dadurch gekennzeichnet, daß die jeweilige Trageinheit (26 bzw. 26a) hängend an der Unterseite der zugeordneten Halteeinheit (27 bzw. 27a) angeordnet ist.

5. Beschlag nach einem der Ansprüche 1 bis 4, dadurch gekennzeichnet, daß die Halteeinheit (27;27a) beiderseits der Drehsäule (17) und der Verbindungswelle (28) jeweils ein sich in Verschieberichtung (7) erstreckendes Führungsglied (34,35; 34a,35a) und die Trageinheit (26;26a) zwei den Führungsgliedern zugeordnete und mit diesen in Führungseingriff stehende Führungselemente (36,37;36a,37a) aufweist, wobei an der Trageinheit zwischen den beiden Führungselementen eine von der Drehsäule (17) und der Verbindungswelle (28) durchgriffene Ausnehmung (43;43a) angeordnet ist.

6. Beschlag nach Anspruch 5, dadurch gekennzeichnet, daß die Halteeinheit (27,27a) und/oder die Trageinheit (26;26a) ein plattenartiges Metallblechteil als Grundkörper (39,;39a bzw. 41,41a) aufweisen, an dem an der der jeweils anderen Einheit zugewandten Seite die Führungsglieder bzw. die Führungselemente angeordnet sind.

7. Beschlag nach Anspruch 6, dadurch gekennzeichnet, daß das plattenartige Metallblechteil (41;41a) der Trageinheit (26;26a) einen sich in Verschieberichtung erstreckenden Längsschlitz als von der Drehsäule (17) und der Verbindungswelle (28) durchgriffene Ausnehmung (43;43a) aufweist.

8. Beschlag nach einem der Ansprüche 1 bis 7, dadurch gekennzeichnet, daß die Zahnleiste (31;31a) an der der Halteeinheit abgewandten Seite der Trageinheit angeordnet ist.

9. Beschlag nach einem der Ansprüche 4 bis 8, dadurch gekennzeichnet, daß die Verbindungswelle (28) an ihren beiden Enden jeweils ein Drehlagerteil (44 bzw. 45) und unterhalb des Drehlagerteils den betreffenden Zahnkranz (29 bzw. 30) trägt, wobei der Zahnkranzdurchmesser kleiner oder gleich dem Durchmesser des Drehlagerteils ist, daß bei beiden Führungseinrichtungen (24,25) die Halteeinheit (27 bzw. 27a) ein im Durchmesser dem Drehlagerteil (44 bzw. 45) entsprechendes und dieses aufnehmende Drehlagerloch (46 bzw. 46a) aufweist und daß die Verbindungswelle (28) an ihrem oberen Ende oberhalb des Drehlagerteils (45) einen radial vorstehenden, auf dem Halteteil (27a) aufliegenden Anschlagvorsprung (47) trägt.

10. Beschlag nach Anspruch 9, dadurch gekennzeichnet, daß das Drehlagerloch (46 bzw. 46a) an dem plattenartigen Metallblechteil (39 bzw. 39a) der jeweiligen Halteeinheit (27 bzw. 27a) ausgebildet ist.

11. Beschlag nach einem der Ansprüche 1 bis 10, dadurch gekennzeichnet, daß bei beiden Führungseinrichtungen (24,25) die Halteeinheit (27 bzw. 27a) an ihrer dem Frontelement (21) zugewandten Vorderseite eine dem Frontelement entsprechende Kontur (53) aufweist und mit ihrer Vorderseite einen Anschlag für das Frontelement (21) in der Drehbereitschaftsstellung bildet.

12. Beschlag nach einem der Ansprüche 1 bis 11, dadurch gekennzeichnet, daß an der Verbindungswelle (28) eine sie im Sinne eines Bewegens des Frontelements (21) in die Schließstellung belastende Torsionsfeder (57) angreift.

13. Beschlag nach einem der Ansprüche 1 bis 12, dadurch gekennzeichnet, daß bei mindestens einer Führungseinrichtung zwischen der Trageinheit (26a) und der Halteeinheit (27a) ein einsinniges, mit seiner Bremskraft der Bewegung des Frontelements (21) in die Schließstellung entgegengerichtetes Bewegungsbremsglied (66) in Gestalt eines Dämpfungszylinders mit am einen Zylinderende herausstehender Kolbenstange (67) angeordnet ist.

14. Beschlag nach einem der Ansprüche 1 bis 13, dadurch gekennzeichnet, daß die Zahnleiste (31;31a) in Verschieberichtung verstellbar angeordnet ist.

15. Beschlag nach einem der Ansprüche 1 bis 14, dadurch gekennzeichnet, daß bei beiden Führungseinrichtungen (24,25) die Trageinheit (26 bzw. 26a) nach hinten unten geneigt verschiebbar an der Halteeinheit (27 bzw. 27a) geführt ist, so daß das Frontelement (21) bei seinem Bewegen in die Drehbereitschaftsstellung abgesenkt wird.

16. Beschlag nach Anspruch 15, dadurch gekennzeichnet, daß die plattenartigen Metallblechteile (39;39a, 41;41a) Abbiegungen, Auswölbungen od.dgl. Halterungspartien zum Befestigen für die geneigt verlaufenden Führungsglieder (34,35;34a,35a) und Führungselemente (36,37;36a,37a) aufweisen.

17. Beschlag nach einem der Ansprüche 1 bis 16, dadurch gekennzeichnet, daß am Schrankboden (8) eine zur Drehsäule (17) konzentrische, kreisrunde Scheibe (58) angeordnet ist, die an ihrer dem Frontelement (21) mit Bezug auf die Drehsäule (17) entgegengesetzten Rückseite einen in Verschieberichtung (7) des Frontelements (21) verlaufenden, am Scheibenumfang offenen Radialschlitz (59) aufweist, dem ein von der Trageinheit (26) der unteren Führungseinrichtung (24) nach unten hin abstehender Führungsfinger (60) zugeordnet ist, der in der Schließstellung des Frontelements (21) in den Radialschlitz (59) eingreift und beim Verschieben des Frontelements in die Drehbereitschaftsstellung hinten aus dem Radialschlitz (59) austritt, so daß er beim nachfolgenden Verdrehen des Karussells am Scheibenumfang anliegt, und daß an der Trageinheit (26) in gleicher radialen Richtung mit größerem Abstand zur Drehsäule wie der Führungsfinger (60) ein Anschlagelement (63) angeordnet ist, das beim Bewegen des Frontelements (21) in die Schließstellung im Bereich der Schlitzmündung an der Scheibe (58) zur Anlage gelangt und die Schließstellung bestimmt, wobei das Anschlagelement (63) in radialer Richtung verstellbar ist.

18. Beschlag nach einem der Ansprüche 1 bis 17, dadurch gekennzeichnet, daß im Bereich jedes vertikalen Längsrandbereiches der Rückseite des Frontelements (21) ein das Frontelement beim Eintreffen in die Schließstellung in der Schranköffnung (6) zentrierendes und der Stirnseite (4,5) der zugewandten Schrank-Seitenwand (2,3) zusammenwirkendes Zentrierstück (71,72) angeordnet ist, das rechtwinkelig zum Längsrandbereich verstellbar ist.

19. Beschlag nach einem der Ansprüche 1 bis 18, dadurch gekennzeichnet, daß die Trageinheiten (26;26a) an ihrer Vorderseite Einhängeausnehmungen (68) zum vertikalen Einhängen von am Frontelement (21) angeordneten Steckbolzen (69) aufweisen.

20. Beschlag nach Anspruch 19, dadurch gekennzeichnet, daß das Frontelement (21) im Bereich der Steckbolzen (69) einen vertikal hin und her schraubbaren Gewindebolzen (70) aufweist, über den sich das Frontelement auf der jeweiligen Trageinheit (26;26a) abstützt.

## Claims

1. Fitting for a corner cupboard, in particular a kitchen corner cupboard, comprising a casing with a cupboard opening (6) extending round the corner and a carousel (16) located in the casing and having a fixed swivel post (17), one or more shelves and a front element (21) associated with the cupboard opening, said front element being capable of movement between a closed position covering the cupboard opening and a position of readiness, in which it is displaced inwards towards the swivel post parallel to the closed position and permits the rotation of the carousel, upper and lower guides (24, 25), each with a support unit (26, 26a) mounted on the front element and a holding unit (27, 27a) connected to the swivel post and holding the support unit with slidable guidance, being located at two vertically spaced points, characterized in that the holding unit (27) of the lower guide (24) and the holding unit (27a) of the upper guide (25) are connected to each other by means of a rotatable connecting shaft (28) fixed thereto and extending parallel to the swivel post (17), said connecting shaft being provided with a ring gear (29 or 30) in the area of each guide to engage a rack (31 or 31a) mounted on the adjacent support unit (26 or 26a) and extending in the direction of displacement.

2. Fitting according to Claim 1, characterized in that the connecting shaft (28) is located between the swivel post (17) and the front element (21).

3. Fitting according to Claim 1 or 2, characterized in that the connecting shaft (28) is located on the angle bisector (7) of the corner cupboard extending through the swivel post (17).

4. Fitting according to any of Claims 1 to 3, characterized in that each support unit (26 or 26a) is suspended from the underside of the associated holding unit (27 or 27a).

5. Fitting according to any of Claims 1 to 4, characterized in that the holding unit (27, 27a) has a guide member (34, 35; 34a, 35a) extending in the direction of displacement (7) on each side of the swivel post (17) and the connecting shaft (28), while the support unit (26; 26a) has two guide elements (36, 37; 36a, 37a) associated with the guide members and being in guiding engagement therewith, a recess (43; 43a) in the support unit located between the two guide elements housing the swivel post (17) and the connecting shaft (28).

6. Fitting according to Claim 5, characterized in that the holding unit (27, 27a) and/or the support unit (26; 26a) have a plate-like sheet metal part as a base (39, 39a or 41, 41a), on which the guide members and the guide elements respectively are located on the side facing the other unit.

7. Fitting according to Claim 6, characterized in that the plate-like sheet metal part (41; 41a) of the support unit (26; 26a) has a slot extending in the direction of displacement and forming the recess (43; 43a) housing the swivel post (17) and the connecting shaft (28).

8. Fitting according to any of Claims 1 to 7, characterized in that the rack (31; 31a) is located on the side of the support unit which is averted from the holding unit.

9. Fitting according to any of Claims 4 to 8, characterized in that the connecting shaft (28) carries a pivot bearing part (44 or 45) at each end and thereunder the associated ring gear (29 or 30), the ring gear diameter being smaller than or equal to the diameter of the pivot bearing part, in that the holding unit (27 or 27a) of each of the two guides (24, 25) is provided with a pivot bearing hole (46 or 46a) of a diameter corresponding to that of the pivot bearing part (44 or 45) which it contains, and in that the upper end of the connecting shaft (28) above the pivot bearing part (45) carries a radial stop projection (47) supported on the holding unit (27a).

10. Fitting according to Claim 9, characterized in that the pivot bearing hole (46 or 46a) is formed in the plate-like sheet metal part (39 or 39a) of the respective holding unit (27 or 27a).

11. Fitting according to any of Claims 1 to 11, characterized in that the holding unit (27 or 27a) of each of the two guides (24, 25) has on its front side facing the front element (21) a contour (53) corresponding to the front element, its front side forming a stop for the front element (21) in its position of readiness.

12. Fitting according to any of Claims 1 to 11, characterized in that a torsion bar (57) acts on the connecting shaft (28) by biassing it towards moving the front element (21) into the closed position.

13. Fitting according to any of Claims 1 to 12, characterized in that at least one of the guides is fitted with a movement braking member (66) in the form of a damping cylinder with a piston rod (67) projecting from one of its ends, said braking member being located between the support unit (26a) and the holding unit (27a) and acting against the movement of the front element (21) into the closed position.

14. Fitting according to any of Claims 1 to 13, characterized in that the rack (31; 31a) is adjustable in the direction of displacement.

15. Fitting according to any of Claims 1 to 14, characterized in that the support unit (26 or 26a) of each of the two guides (24, 25) is capable of downwards movement towards the rear while being guided on the holding unit (27 or 27a), so that the front element (21) is lowered when moving into the position of readiness.

16. Fitting according to Claim 15, characterized in that the plate-like sheet metal parts (39; 39a; 41; 41a) have mounting sections in the shape of bends, curvatures etc. for the attachment of the sloping guide members (34, 35: 34a, 35a) and guide elements (36, 37; 36a, 37a).

17. Fitting according to any of Claims 1 to 16, characterized in that a circular disk (58) concentric with the swivel post (17) is located on the bottom (8) of the cupboard, the rear of said disk opposite the front element (21) relative to the swivel post (17) having a radial slot (59) extending in the direction of displacement (7) of the front element (17) and open at the circumference, which slot is associated with a guide finger (60) projecting downwards from the support unit (26) of the lower guide (24), the guide finger engaging the radial slot (59) in the closed position of the front element (21) and leaving it at the rear when the front element is moved into the position of readiness to rest against the circumference of the disk when the carousel is rotated, and in that the support unit (26) is fitted with a stop element (63) in the same radial direction as the guide finger (60) but at a greater distance from the swivel post, said stop element moving into contact with the disk (58) in the area of the slot opening when the front element (21) is moved into the closed position and thereby determining the closed position, the stop element (63) being radially adjustable.

18. Fitting according to any of Claims 1 to 17, characterized in that a centring element (71, 72) adjustable at right angles to the longitudinal edge area is provided in each vertical longitudinal edge area of the rear of the front element (21), said centring element centring the front element on arrival in the closed position in the cupboard opening (6) and acting together with the front face (4, 5) of the adjacent cupboard side wall (2, 3).

19. Fitting according to any of Claims 1 to 18, characterized in that the front of the support units (26; 26a) is provided with suspension recesses (68) for the vertical suspension of cotter pins (69) located on the front element (21).

20. Fitting according to Claim 19, characterized in that the front element (21) is provided with a vertically adjustable bolt (70) in the area of the cotter pins (69), by means of which the front element is supported on the support unit (26; 26a).

## Revendications

1. Ferrure pour un meuble d'angle, en particulier un meuble d'angle de cuisine, qui comporte un châssis de meuble avec une ouverture de meuble (6) s'étendant en angle et un tourniquet (16) placé dans le châssis de meuble avec une colonne de rotation (17) montée tournante en position fixe, au moins une étagère et un élément de façade (21) associé à l'ouverture de meuble, l'élément de façade étant déplaçable dans un mouvement de va-et-vient entre une position de fermeture fermant l'ouverture du meuble et une position de préparation à la rotation décalée parallèlement vers l'intérieur en direction de la colonne de rotation, autorisant une rotation du tourniquet, en prévoyant qu'en deux points disposés espacés en hauteur l'un par rapport à l'autre, il est prévu chaque fois un dispositif de guidage inférieur (24) et un dispositif de guidage supérieur (25), qui comportent chacun une unité de support (26, 26a), placée sur l'élément de façade et une unité de maintien (27, 27a), solidaire de la colonne de rotation, maintenant guidée en coulissement l'unité de support, caractérisée en ce que l'unité de maintien (27) du dispositif de guidage inférieur (24) et l'unité de maintien (27a) de l'unité de guidage supérieure (25) sont reliées entre elles par un arbre de liaison (28) monté tournant en position fixe sur ceux-ci, parallèle à la colonne de rotation (17), sur lequel est placée, dans la région de chaque dispositif de guidage, une couronne dentée (29 ou 30), qui engrène avec une crémaillère (31 ou 31a) placée sur l'unité de support (26 ou 26a) tournée vers elle, et s'étendant dans la direction du coulissement.

2. Ferrure selon la revendication 1, caractérisée en ce que l'arbre de liaison (28) est placé entre la colonne de rotation (17) et l'élément de façade (21).

3. Ferrure selon la revendication 1 ou 2, caractérisée en ce que l'arbre de liaison (28) est placé sur la bissectrice (7) du meuble d'angle passant par la colonne de rotation (17).

4. Ferrure selon l'une des revendications 1 à 3, caractérisée en ce que l'unité de support (26 ou 26a) respective est suspendue à la face inférieure de l'unité de maintien (27 ou 27a) associée.

5. Ferrure selon l'une des revendications 1 à 4, caractérisée en ce que l'unité de maintien (27 ; 27a) comporte des deux côtés de la colonne de rotation (17) et de l'arbre de liaison (28), un organe de guidage (34, 35 ; 34a, 35a) s'étendant dans la direction de coulissement (7) et en ce que l'unité de support (26 ; 26a) comporte deux éléments de guidage (36, 37 ; 36a, 37a) associés aux organes de guidage et en liaison de guidage avec ceux-ci, un évidement (43 ; 43a), traversé par la colonne de rotation (17) et l'arbre de liaison (28), se trouvant sur l'unité de support, entre les deux éléments de guidage.

6. Ferrure selon la revendication 5, caractérisée en ce que l'unité de maintien (27, 27a) et/ou l'unité de support (26 ; 26a) comportent un élément en tôle métallique en forme de plaque servant de corps de base (39 ; 39a ou 41, 41a), sur lequel sont prévus les organes de guidage ou les éléments de guidage, sur le côté tourné vers l'autre unité.

7. Ferrure selon la revendication 6, caractérisée en ce que l'élément en tôle métallique (41 ; 41a) en forme de plaque de l'unité de support (26 ; 26a) présente une fente allongée, s'étendant dans la direction du coulissement, en tant qu'évidement (43 ; 43a) traversé par la colonne de rotation (17) et l'arbre de liaison (28).

8. Ferrure selon l'une des revendications 1 à 7, caractérisée en ce que la crémaillère (31 ; 31a) est placée sur le côté de l'unité de support, tourné à l'opposé de l'unité de maintien.

9. Ferrure selon l'une des revendications 4 à 8, caractérisée en ce que l'arbre de liaison (28) porte, à chacune de ses deux extrémités, un palier de rotation (44 ou 45) et, au-dessous du palier de rotation, la couronne dentée (29 ou 30) correspondante, le diamètre de la couronne dentée étant inférieur ou égal au diamètre du palier de rotation, en ce que dans les deux dispositifs de guidage (24, 25), l'unité de maintien (27 ou 27a) présente un trou pour palier de rotation (46 ou 46a) correspondant par son diamètre au palier de rotation (44 ou 45) et logeant celui-ci, et en ce que l'arbre de liaison (28) porte, à son extrémité supérieure, au-dessus du palier de rotation (45), une saillie de butée (47) dépassant radialement, reposant sur l'élément de maintien (27a).

10. Ferrure selon la revendication 9, caractérisée en ce que le trou pour palier de rotation (46 ou 46a) est pratiqué sur l'élément en tôle métallique en forme de plaque (39 ou 39a) de l'unité de maintien (27 ou 27a) respective.

11. Ferrure selon l'une des revendications 1 à 10, caractérisée en ce que dans les deux dispositifs de guidage (24, 25), l'unité de maintien (27 ou 27a) présente, sur sa face avant tournée vers l'élément de façade (21), un contour (53) correspondant à l'élément de façade et forme, avec sa face avant, une butée pour l'élément de façade (21), dans la position de préparation à la rotation.

12. Ferrure selon l'une des revendications 1 à 11, caractérisée en ce que, sur l'arbre de liaison (28), un ressort de torsion (57) agit dans le sens d'un déplacement de l'élément de façade (21) vers la position de fermeture.

13. Ferrure selon l'une des revendications 1 à 12, caractérisée en ce que dans au moins un dispositif de guidage, il est prévu, entre l'unité de support (26a) et l'unité de maintien (27a), un organe de freinage de déplacement (66) à sens d'action unique, s'opposant par sa force de freinage au déplacement de l'élément de façade (21) vers la position de fermeture, sous la forme d'un cylindre d'amortissement avec une tige de piston (67), sortant à une extrémité du cylindre.

14. Ferrure selon l'une des revendications 1 à 13, caractérisée en ce que la crémaillère (31 ; 31a) est montée réglable dans le sens de coulissement.

15. Ferrure selon l'une des revendications 1 à 14, caractérisée en ce que dans les deux dispositifs de guidage (24, 25), l'unité de support (26 ou 26a) est guidée sur l'unité de maintien (27 ou 27a) de manière à coulisser vers l'arrière et vers le bas, de sorte que l'élément de façade (21) est abaissé lors de son déplacement vers la position de préparation à la rotation.

16. Ferrure selon la revendication 15, caractérisée en ce que les éléments en tôle métallique (39 ; 39a, 41 ; 41a) en forme de plaques présentent des parties repliées, des parties bombées ou des parties de fixation similaires pour la fixation des organes de guidage (34, 35 ; 34a, 35a) s'étendant de façon inclinée et des éléments de guidage (36, 37 ; 36a, 37a).

17. Ferrure selon l'une des revendications 1 à 16, caractérisée en ce que sur le fond (8) du meuble est prévu un disque circulaire (58) concentrique à la colonne de rotation (17), qui sur sa face arrière, opposée à l'élément de façade (21) par rapport à la colonne de rotation (17), présente une fente radiale (59) s'étendant dans la direction de coulissement (7) de l'élément de façade (21), et ouverte sur le pourtour du disque, à laquelle est associé un doigt de guidage (60) dépassant vers le bas de l'unité de support (26) du dispositif de guidage inférieur (24), lequel doigt de guidage s'engage dans la fente radiale (59), en position de fermeture de l'élément de façade (21), et lors du coulissement de l'élément de façade vers la position de préparation à la rotation, sort à l'arrière de la fente radiale (59), de sorte que lors de la rotation suivante du tourniquet, il s'applique contre le pourtour du disque, et en ce que sur l'élément de support (26), dans la même direction radiale, à une plus grande distance de la colonne de rotation que le doigt de guidage (60), il est prévu un élément de butée (63), qui lors du déplacement de l'élément de façade (21) vers la position de fermeture, parvient en application contre le disque (58), dans la région du débouché de la fente, et détermine la position de fermeture, l'élément de butée (63) étant réglable dans la direction radiale.

18. Ferrure selon l'une des revendications 1 à 17, caractérisée en ce que dans la région de chaque zone de bordure longitudinale verticale de la face arrière de l'élément de façade (21), il est prévu une pièce de centrage (71, 72) centrant l'élément de façade dans l'ouverture de meuble (6), lors de l'arrivée dans la position de fermeture et coopérant avec la face frontale (4, 5) de la paroi latérale (2, 3) du meuble, tournée vers celle-ci, laquelle pièce de centrage est réglable à angle droit par rapport à la zone de bordure longitudinale.

19. Ferrure selon l'une des revendications 1 à 18, caractérisée en ce que les unités de support (26 ; 26a) présentent, sur leur face avant, des évidements d'accrochage (68), pour l'accrochage vertical de chevilles (69) placées sur l'élément de façade (21).

20. Ferrure selon la revendication 19, caractérisée en ce que l'élément de façade (21) présente, dans la région des chevilles (69), un bouton fileté (70), à visser et dévisser verticalement, par lequel l'élément de façade prend appui sur l'unité de support (26 ; 26a) respective.
